# EUROPÄISCHE PATENTSCHRIFT

(11) **EP 2 063 070 B1**
(45) Veröffentlichungstag und Bekanntmachung des Hinweises auf die Patenterteilung: **01.08.2012**
(21) Anmeldenummer: 08169483.8
(22) Anmeldetag: 20.11.2008
(51) Int. Cl.: B28B 5/04, E21D 11/08

(54) **Schalung und Verfahren zur Herstellung präziser Betonfertigteile**
Formwork and method for manufacturing precise concrete parts
Moule et procédé destinés à la fabrication d'éléments en béton de précision

(30) Priorität: 20.11.2007 DE 102007047826
(43) Veröffentlichungstag der Anmeldung: 27.05.2009
(73) Patentinhaber: Max Bögl Fertigteilwerke GmbH & Co. KG, 92369 Sengenthal (DE)
(72) Erfinder: Knitl, Josef, 92342, Freystadt (DE); Bögl, Stefan, 92318, Neumarkt (DE)
(74) Vertreter: Bergmeier, Werner

(56) Entgegenhaltungen:
- EP-A1- 1 243 752
- EP-A1- 2 128 382
- EP-A1- 2 128 383
- DE-C1- 4 218 710
- DE-C1- 19 841 047
- FR-A- 1 598 355
- GB-A- 2 127 343
- JP-A- 7 329 028
- US-A- 2 486 801

## Beschreibung

Die vorliegende Erfindung betrifft eine Schalung zur Herstellung präziser Betonfertigteile, insbesondere Tübbinge, in Umlauffertigung, wobei die Schalung auf einem Fahrgestell zum Transport der Schalung auf einer Fahrbahn angeordnet ist. Weiterhin betrifft die Erfindung ein Verfahren zur Herstellung eines Betonfertigteiles mit besonders geringer Fertigungstoleranz in Umlauffertigung sowie ein Betonfertigteil mit besonders geringer Fertigungstoleranz.

Die Herstellung präziser Betonfertigteile in Umlauffertigung ist im Stand der Technik bekannt. Hierbei ist eine Schalform für das Betonfertigteil auf einem Fahrgestell angeordnet und durchläuft auf diesem die einzelnen Arbeitsstationen der Umlaufanlage nacheinander. Bekannt sind Umlaufanlagen, bei welchen die Fahrgestelle auf Rädern umlaufen oder auch schienengeführte Systeme. Während der Fahrten zwischen den einzelnen Arbeitsstationen kann es bedingt durch Fahrbahnunebenheiten wie beispielsweise Schienenstöße zu Stößen auf die Schalungen kommen, wodurch es zu Ungenauigkeiten in der Fertigung kommen kann. Insbesondere bei der Fertigung hochpräziser Betonfertigteile, wie beispielsweise Tübbingen, besteht hierdurch die Gefahr, dass vorgeschriebene Toleranzen und Oberflächengüten nicht eingehalten werden können.

Eine Schalung bzw. ein Verfahren zur Herstellung präziser Betonfertigteile in Umlauffertigung gemäß dem Oberbegriff des Anspruchs 1 bzw. des Anspruchs 11 ist aus der FR 1 598 355 A bekannt.

Aufgabe der vorliegenden Erfindung ist es, eine Schalung für eine Umlauffertigung gemäß der Lehre des Anspruchs 1 sowie ein entsprechendes Verfahren gemäß der Lehre des Anspruchs 11 vorzuschlagen, welche die Einhaltung enger Maß- und Oberflächentoleranzen ermöglichen. Weiterhin soll ein entsprechendes Betonfertigteil vorgeschlagen werden.

Eine Schalung zur Herstellung präziser Betonfertigteile, insbesondere Tübbinge, in Umlauffertigung ist auf einem Fahrgestell zum Transport der Schalung auf einer Fahrbahn angeordnet. Erfindungsgemäß ist zwischen der Schalung und dem Fahrgestell eine Einrichtung zum Ausgleich von Unebenheiten der Fahrbahn angeordnet. Bei einem Verfahren zur Herstellung eines Betonfertigteiles mit besonders geringer Fertigungstoleranz in Umlauffertigung mit einer derartigen Schalung wird erfindungsgemäß der Schalung an einer Station der Umlauffertigung Beton zugeführt und anschließend die Schalung an eine Station zum Aushärten gefahren. Schließlich wird an einer weiteren Station ausgeschalt. Erfindungsgemäß wird die Schalung insbesondere während der Fahrt zwischen der Füllstation und der Aushärtestation sowie in der Aushärtestation verwindungsfrei gelagert. Durch die erfindungsgemäß verwindungsfreie Lagerung können die vorbeschriebenen Probleme, welche sich durch Fahrbahnunebenheiten, Schienenstöße und ähnliches ergeben können, weitgehend vermieden werden, da diese nicht mehr wie im Stand der Technik zu Verformungen der Schalung führen. Hierdurch ist es möglich, auch sehr enge Toleranzvorgaben, welche bei hochpräzisen Tübbingen beispielsweise im Bereich von ¹/₁₀ mm liegen, einzuhalten. Die Drei-Punkt-Lagerung ist hierbei vorzugsweise einstellbar ausgebildet, so dass in jedem Fall eine einfache Anpassung an Gegebenheiten der Umlaufanlage vor Ort durchgeführt werden kann. Ein Betonfertigteil mit besonders geringer Fertigungstoleranz, welches in einer derartigen Schalform in einer Umlauffertigung gefertigt wird, ist erfindungsgemäß aus einem Beton mit einer hohen und raschen Anfangsfestigkeitsentwicklung hergestellt. Die Einhaltung der Maßtoleranzen kann hierdurch unterstützt werden, wobei zugleich in vorteilhafter Weise kurze Ausschalzeiten erreicht werden.

Ebenfalls vorteilhaft ist es, wenn der Beton ein geringes Schwindverhalten aufweist. Durch diese beiden Maßnahmen kann sowohl der Arbeitsablauf beschleunigt werden sowie insbesondere die geforderten engen Fertigungstoleranzen in günstiger Weise eingehalten werden. Durch die erfindungsgemäße Drei-Punkt-Lagerung, welche eine verwindungsfreie Lagerung der Schalung während der Fahrten bewirkt, kann insbesondere durch die Kombination mit einem Beton mit den beschriebenen Eigenschaften der Arbeitsablauf beschleunigt werden, wodurch die Produktion erhöht werden kann und zugleich die Produktionskosten je Fertigteil verringert werden. Durch die Verbesserung des Schwindverhaltens des Betons können geforderte Maßtoleranzen somit auch nach dem Ausschalen und Lagerung der Betonfertigteile eingehalten werden.

Vorteilhaft ist es, wenn die Schalung und das Fahrgestell an einem Grundrahmen befestigt sind. Dies bietet in günstiger Weise die Möglichkeit, die Schalung demontierbar auf dem Grundrahmen anzuordnen und verschiedene Schalungen auf diesen Grundrahmen zu montieren.

Eine vorteilhafte Weiterbildung der Erfindung sieht vor, dass die Schalung austauschbar an dem Fahrgestell und/oder dem Grundrahmen befestigt ist. Hierdurch kann die Schalung bei Ausführung anderer Geometrien oder anderer Projekte einfach ausgetauscht werden. Eine derartige Umlauflage ist somit durch Montieren entsprechender Schalungen zur Herstellung unterschiedlicher Betonfertigteile geeignet.

Vorteilhaft ist es weiterhin, wenn die Ausgleichseinrichtung zwischen dem Fahrgestell und dem Grundrahmen angeordnet ist. Hierdurch ist es möglich, die Schalung in einfacher Weise austauschbar an dem Grundrahmen anzuordnen. Ebenso kann es jedoch vorteilhaft sein, die Ausgleichseinrichtung zwischen dem Grundrahmen und der Schalung anzuordnen, da dies eine einfache Konstruktion ermöglicht.

Daneben ist es vorteilhaft, wenn das Fahrgestell einen Stahlrahmen oder eine Betonplatte zur Auflagerung der Schalung aufweist. Diese können vorteilhaft auch derart ausgebildet sein, dass sie zur Aufnahme herkömmlicher Schalungen, insbesondere Tübbingschalungen, geeignet sind. Durch die erfindungsgemäße verwindungsfreie Lagerung der Schalung bzw. durch das verwindungsfreie Fahrgestell kann somit jede beliebige Schalung ohne weitere Anpassungen in einer Umlaufanlage verwendet werden.

Nach einer vorteilhaften Ausführung der Erfindung weist das Fahrgestell Kufen, Räder oder Walzen auf. Über diese kann das Fahrgestell in einfacher Weise von einer Station der Umlauffertigung zur nächsten bewegt werden.

Eine besonders vorteilhafte Ausführungsform der Erfindung sieht vor, dass das Fahrgestell zwei Achsen aufweist, von denen die erste über zwei Lagerpunkte und die zweite über einen Lagerpunkt mit der Schalung verbunden ist. Die erfindungsgemäße Drei-Punkt-Lagerung zum Ausgleich von Unebenheiten der Fahrbahn kann hierdurch in günstiger Weise ausgebildet werden. Die über einen Lagerpunkt gelagerte Achse kann hierbei in vorteilhafter Weise als Pendelachse ausgeführt werden und hierdurch die Ausgleichseinrichtung bilden.

Eine andere vorteilhafte Ausführungsform der Erfindung sieht vor, dass bei der Ausgleichseinrichtung zwischen Grundrahmen und Schalung zwei Lagerpunkte starr und ein dritter Lagerpunkt schwenkbar ausgebildet ist. Auch diese Ausführung ermöglicht in günstiger Weise einen Ausgleich von Unebenheiten der Fahrbahn oder der Schienen. Das Fahrgestell kann in diesem Fall zwei feste Achsen aufweisen.

Eine vorteilhafte Weiterbildung der Erfindung sieht vor, dass an einem Boden der Schalung zumindest eine Einfüllöffnung für Beton angeordnet ist. Somit wird ein Befüllen der Schalung von unten erreicht. Durch das Befüllen der Schalform von unten kann erreicht werden, dass der einströmende Beton die Schalform vollständig ausfüllt. Ebenso kann die Lunkerbildung in dem Betonfertigteil verringert werden. Durch die Verringerung der Lunkerbildung können Nachbehandlungen der Fertigteile, welche insbesondere bei erforderlich sind, ebenfalls vermieden oder zumindest verringert werden. So ist beispielsweise ein Glätten der Oberfläche nicht mehr erforderlich, wenn diese durch entsprechende Maßnahmen weitgehend lunkerfrei ist.

Vorteilhafterweise ist die Schalung für ein Betonfertigteil vorgesehen, das in Bezug auf seine flächige Ausdehnung eine sehr geringe Dicke aufweist. Die erfindungsgemäße Schalung ist somit insbesondere zur Herstellung von Tübbingen geeignet.

Eine andere vorteilhafte Weiterbildung der Erfindung sieht vor, dass die Schalung allseitig geschlossen ausgebildet ist. Die Schalform kann hierdurch im Vergleich zu Formen des Standes der Technik stabil ausgebildet werden, so dass auch hierdurch die Einhaltung der Toleranzen erleichtert wird.

Ebenfalls vorteilhaft ist es, wenn die Schalung einen einteiligen Deckel aufweist. Die Schalform kann hierdurch besonders formstabil und verwindungssteif aufgebaut werden. Die Befüllung kann hier vorzugsweise von unten erfolgen, so dass klappbare Flügeldeckel nicht erforderlich sind.

Ebenso ist es jedoch möglich, dass die Schalung einen mehrteiligen Deckel aufweist, wobei die Teile bei geschlossener Schalung gegen eine Verwindung gesichert sind.

Daneben ist es vorteilhaft, wenn in dem Deckel Entlüftungsöffnungen angeordnet sind. Hierdurch kann insbesondere beim Einfüllen des Betons in die Schalform von unten eine in der Schalform noch vorhandene Luft entweichen, so dass Lunkerbildung an den Oberflächen des Betonfertigteils ebenfalls vermieden wird. Es ist jedoch auch möglich, die Schalform vor dem Einfüllen des Betons zu evakuieren.

Bei einem Verfahren zur Herstellung eines Betonfertigteiles mit besonders geringer Fertigungstoleranz mit einer erfindungsgemäßen Schalung ist es vorteilhaft, wenn ein Beton verwendet wird, der eine hohe und rasche Anfangsfestigkeitsentwicklung aufweist. Die Einhaltung der Toleranzen des Betonfertigteiles kann hierdurch weiter unterstützt werden.

Weiterhin ist es vorteilhaft, wenn das Betonfertigteil in der Aushärtestation einer Wärmebehandlung unterzogen wird. Hierdurch kann die Zeit bis zum Ausschalen verkürzt werden, so dass der Arbeitsablauf in der Fertigteilherstellung ebenfalls beschleunigt werden kann. Da die Herstellung der Betonfertigteile in Umlauffertigung erfolgt, ist es möglich, auch mehrere Schalungen bzw. Betonfertigteile zugleich einer Wärmebehandlung zu unterziehen, so dass die Energiekosten für die Wärmebehandlung dennoch begrenzt sind.

Bei einem Betonfertigteil mit besonders geringer Fertigungstoleranz ist es darüber hinaus vorteilhaft, wenn der Beton eine hohe Betondruckfestigkeit aufweist. Hierdurch ist es auch möglich, die Betonfertigteile weniger stark als im Stand der Technik üblich auszuführen. Je nach Rezeptur des verwendeten Betons sind hierbei Verringerungen der Stärke von ca. 25% denkbar.

Daneben ist es vorteilhaft, wenn der Beton ein Faserbeton ist. Die dem Beton beigemengten Fasern können hierbei eine herkömmliche Stahlbewehrung zu einem gewissen Teil ersetzen, so dass aufwändige und arbeitsintensive Bewehrungsarbeiten eingespart werden können. Das Betonfertigteil kann hierdurch kostengünstiger gefertigt werden.

Ebenso ist es vorteilhaft, wenn der Beton selbstverdichtend ist. Auch dies trägt dazu bei, Lunkerbildung an den Oberflächen des Betonfertigteiles zu vermeiden. Eine Entlüftung des Betons ist hierbei nicht mehr erforderlich.

Besonders vorteilhaft ist es weiterhin, wenn die Oberfläche des Betonfertigteiles im Wesentlichen lunkerfrei ist. Dies kann insbesondere durch entsprechende Einstellung der Betonmischung u.a. nach oben beschriebenen Maßnahmen erreicht werden, wobei im Beton eventuell noch vorhandene Restluft im Inneren des Betonfertigteiles verbleibt und nicht an die Oberfläche steigt.

Vorteilhaft ist es weiterhin, wenn das Betonfertigteil eine geringe Dicke im Vergleich zu seiner flächigen Ausdehnung aufweist. Dieses ist in einer erfindungsgemäßen Schalung sowie mit einem erfindungsgemäßen Verfahren zur Herstellung eines Betonfertigteiles besonders günstig fertigbar.

Ebenfalls vorteilhaft ist es, wenn das Betonfertigteil einen Bewehrungskorb aufweist. Hierdurch lassen sich auch Betonfertigteile mit besonders hohen Festigkeitswerten herstellen.

Weitere Vorteile der Erfindung werden anhand der nachfolgend dargestellten Ausführungsbeispiele beschrieben. Es zeigen:
- **Figur 1**: eine schematische Darstellung einer erfindungsgemäßen Schalung, welche auf einem Fahrgestell angeordnet ist in einer Seitenansicht,
- **Figur 2**: eine schematische Darstellung der erfindungsgemäßen Schalung mit einem Fahrgestell in einer perspektivischen Ansicht,
- **Figur 3**: eine Prinzipskizze einer erfindungsgemäßen Schalung mit Anordnung der erfindungsgemäßen Augleichseinrichtung zwischen der Schalung und einem Grundrahmen
- **Figur 4**: eine Prinzipskizze einer erfindungsgemäßen Schalung mit Anordnung der erfindungsgemäßen Augleichseinrichtung zwischen dem Grundrahmen und dem Fahrgestell und
- **Figur 5**: eine Prinzipskizze einer erfindungsgemäßen Schalung mit einer Einfüllöffnung am Boden der Schalung.

Figur 1 zeigt eine erfindungsgemäße Schalung 1 zur Herstellung präziser Betonfertigteile in Umlauffertigung. Die Schalung 1 ist hierzu auf einem Fahrgestell 2 zum Transport der Schalung 1 auf einer Fahrbahn angeordnet. Die Schalung 1 ist insbesondere eine Schalung 1 zur Herstellung von Tübbingen, welche aus einem Schalungsboden 8 (vgl. Fig. 5), Seitenteilen 3 sowie einem Deckel 4 besteht. Das Fahrgestell 2 kann in bekannter Weise über Kufen, Räder oder Walzen verfügen, um in einer Umlaufanlage die verschiedenen Arbeitsstationen zu durchlaufen. Vorliegend verfügt das Fahrgestell 2 über Räder 5 und ist in der Umlaufanlage schienengeführt. Andere Ausführungen sind jedoch ebenso denkbar.

Typischerweise umfassen derartige Umlaufanlagen ca. acht Arbeitsstationen. Nach einem Reinigen der Schalung wird in einer weiteren Arbeitsstation die Bewehrung eingelegt. Nach dem Schließen der Schalung wird die Schalung in die Füllstation verfahren und der Beton wird eingefüllt. Anschließend erfolgt eine erste Nachbehandlung wie beispielsweise ein Glätten der Oberflächen, woraufhin die Schalung schließlich in eine weitere Station zum Aushärten verfahren wird. In der Aushärtestation kann das Betonfertigteil einer Wärmebehandlung unterzogen werden. Häufig ist hierzu ein dampfbeheizter Wärmebehandlungstunnel vorgesehen, wodurch der Produktionsprozess maßgeblich beschleunigt werden kann. Nach der Wärmebehandlung bzw. dem Aushärten können die Betonfertigteile in einer weiteren Station ausgeschalt und entnommen werden.

Erfindungsgemäß ist nun vorgesehen, dass zwischen der Schalung 1 und dem Fahrgestell 2 eine Einrichtung zum Ausgleich von Unebenheiten der Fahrbahn angeordnet ist. Bei der Fertigung präziser Betonfertigteile, wie beispielsweise bei der Tübbingfertigung, sind sehr enge Toleranzen einzuhalten, welche im Bereich von ¹/₁₀ mm liegen. Bedingt durch das Verfahren der Schalung 1 auf einem Fahrgestell 2 besteht jedoch die Gefahr, dass es bei Unebenheiten der Fahrbahn zu Verwindungen der Schalform 1 kommen kann, so dass die vorgegebenen Toleranzen nicht eingehalten werden können. Die erfindungsgemäße Lagerung ist daher vorzugsweise als Drei-Punkt-Lagerung ausgebildet, welche derartige Verwindungen und Verformungen der Schalung 1 verhindert und eine stabile Lagerung der Schalung 1 ermöglicht.

Insbesondere während der Fahrt zwischen der Füllstation und der Aushärtestation der Umlaufanlage sowie in der Aushärtestation ist es wichtig, dass die Schalung 1 verwindungsfrei gelagert ist, um die Einhaltung der Maßtoleranzen zu gewährleisten.

Wie in der Darstellung der Figur 2 ersichtlich, ist die Drei-Punkt-Lagerung vorliegend in Form einer Pendelachse 7' realisiert. Die Schalung 1 ist hierzu fest auf einem Grundrahmen 6 montiert, welcher wiederum mit dem Fahrgestell 2 verbunden ist. Das Fahrgestell 2 weist vorliegend zwei Achsen 7 auf, wobei eine der beiden Achsen in Form einer Pendelachse 7' ausgebildet ist. Eine Achse 7 ist hierbei in herkömmlicher Weise über zwei Lagerpunkte 9 mit der Schalung 1 bzw. dem Grundrahmen 6 verbunden, während die Pendelachse 7' über nur einen Lagerpunkt 9 mit der Schalung 1 bzw. dem Grundrahmen 6 verbunden ist. Beim Überfahren von Bodenunebenheiten können diese somit durch eine Schrägstellung der Pendelachse 7' ausgeglichen werden, ohne hierdurch die stabile Lagerung der Schalung 1 zu beeinträchtigen. Verwindungen der Schalung 1, welche die Einhaltung von Toleranzen erschweren, können hierdurch weitgehend vermieden werden.

Anstelle der festen Anordnung der Schalung 1 auf dem Grundrahmen 6 ist es nach einer anderen Ausführung der Erfindung auch möglich, die Schalung 1 austauschbar an dem Grundrahmen 6 bzw. dem Fahrgestell 2 anzuordnen. Der Grundrahmen 6 kann beispielsweise durch eine Betonplatte gebildet sein, auf welcher die Schalung 1 aufgelagert ist. Hierdurch können verschiedenen Schalungen 1 auf dem Grundrahmen 6 montiert werden, so dass Bauteile mit verschiedenen Geometrien sowie verschiedenen Bauteile in einer Umlaufanlage gefertigt werden können. Besonders vorteilhaft ist es hierbei, dass durch die verwindungsfreie Lagerung auch herkömmliche Tübbingschalungen in einer Umlaufanlage verwendet werden können, ohne dass hierzu besondere Maßnahmen erforderlich wären. Das Austauschen der Schalungen 1 ist somit besonders einfach möglich. Das Fahrgestell 2 kann anstelle der erwähnten Betonplatte ebenso einen Stahlrahmen zur Auflagerung der Schalung 1 aufweisen. Der Grundrahmen 6 kann weiterhin auch einteilig mit dem Fahrgestell 2 ausgebildet sein.

Nach der in Figur 2 gezeigten Darstellung ist die Ausgleichseinrichtung zwischen dem Fahrgestell 2 und dem Grundrahmen 6 angeordnet, wobei Fahrgestell 2 und Grundrahmen 6 fest miteinander verbunden sind. Der Grundrahmen 6 weist hierbei eine feste Aufnahme für die Schalung auf.

Ebenso ist es jedoch möglich, die Ausgleichseinrichtung zwischen der Schalung 1 und dem Grundrahmen 6 anzuordnen. Eine derartige Ausgestaltung ist als Prinzipskizze in Figur 3 dargestellt. Die Figur 3 zeigt eine Schalung 1, welche auf einem Grundrahmen 6 ebenfalls in Form einer Drei-Punkt-Lagerung gelagert ist, in einer schematischen Vorderansicht. Die Drei-Punkt-Lagerung ist hierbei derart ausgebildet, dass ein vorderer Lagepunkt 9', welcher vorliegend geschwärzt ist, schwenkbar ausgebildet ist, wie durch den Pfeil angedeutet, während zwei hintere Lagepunkte 9 starr ausgebildet sind. Hierdurch wird ebenso wie bei der Pendelachse 7' der Figur 2 ein Ausgleich von Bodenunebenheiten durch eine Schrägstellung des Fahrgestelles 2 ermöglicht, wobei die Schalform 1 über die Drei-Punkt-Lagerung dennoch verwindungsfrei gelagert wird.

Figur 4 zeigt hingegen eine Ausführung, nach welcher die Ausgleichseinrichtung, ähnlich wie in Figur 2 dargestellt, zwischen dem Grundrahmen 6 und dem Fahrgestell 2 angeordnet ist. Eine derartige Ausführung ermöglicht es, die Schalung 1 in einfacher Weise demontierbar an dem Grundrahmen anzuordnen, ohne die Lagerung zu beeinträchtigen. Hierdurch können verschiedenen Schalungen 1 auf dem Grundrahmen 6 montiert werden.

Wie wiederum aus Figur 1 ersichtlich, ist die Schalung 1 als allseitig geschlossene Schalung 1 ausgebildet. Eine vorteilhafte Ausführung der Erfindung sieht hierbei vor, dass einzelnen Schalungsteile nicht wie im Stand der Technik üblich beweglich, sondern zumindest weitgehend fest miteinander verbunden sind. Durch eine derartige Ausgestaltung kann das Einhalten der engen Toleranzen bei der Fertigung von präzisen Betonfertigteilen weiter erleichtert werden. Ebenso können durch weitgehend fest miteinander verbundene Schalungsteile zeitintensive Vermessungen und Einstellarbeiten an der Schalung 1 vermindert werden. Der Deckel 4 der Schalung 1 ist hierbei vorzugsweise als einteiliger Deckel ausgebildet. Die Schalung 1 kann hierdurch leichter verwindungssteif und somit stabiler ausgebildet werden als mit einem im Stand der Technik üblichen, zweiteiligen klappbaren Deckel.

Das Befüllen einer derartigen Schalung 1 erfolgt bei einem einteiligen Deckel 4 somit nicht wie im Stand der Technik üblich von oben, sondern von unten wie in Figur 5 dargestellt. Der Boden 8 der Schalung 1 verfügt hierzu über eine Einfüllöffnung 10, welcher ein Befüllen von der Schalungsunterseite her ermöglicht. Um der in der Schalung 1 eingeschlossenen Luft die Möglichkeit zum Entweichen zu geben, sind in dem Deckel 4 in diesem Falle Entlüftungsöffnungen (hier nicht dargestellt) angeordnet. Vorliegend ist eine Schalung 1 zur Herstellung von Tübbingen gezeigt. Die Entlüftungsöffnungen sind vorzugsweise an den Rändern des Schalungsdeckels 4 im Bereich der beiden Ringfugen sowie in der Mitte des Tübbings parallel zu den Ringfugen angeordnet.

Die Einfüllöffnung 10 ist vorzugsweise im Bereich der tiefsten Stelle des Bodens 8 angeordnet. Es ist jedoch ebenso möglich, mehrere Einfüllöffnungen 10 vorzusehen oder diese an anderen Stellen des Bodens 8 anzuordnen. Bevorzugt ist jedoch nur eine Einfüllöffnung angeordnet, da diese den Umlauf der Schalungen 1 durch die Arbeitsstationen der Umlaufanlage nicht behindert. Die Einfüllöffnung 10 verfügt hierbei über eine Zuführöffnung 11 für den einzupumpenden Beton sowie über ein Verschlussventil 12. Nach dem Einfüllen des Pumpbetons kann die Einfüllöffnung 10 mittels des Verschlussventils 12 verschlossen werden, wobei der Anguss des Betons entfernt wird.

Weiterhin ist es auch möglich, die Schalung 1 vor dem Befüllen zu entlüften. Aufgrund des Befüllens von unten sowie der angeordneten Entlüftungsöffnungen ist dies jedoch nicht unbedingt erforderlich. Daneben ist es ebenfalls möglich, anstelle eines einteiligen Deckels 4 einen zweiteiligen oder mehrteiligen Deckel vorzusehen. In diesem Fall ist auch ein Befüllen von oben möglich. Im Falle einer mehrteiligen Ausgestaltung eines Deckels 4 ist jedoch darauf zu achten, dass die Teile des Deckels 4 bei geschlossener Schalung gegen eine Verwindung gesichert sind, um die Einhaltung der engen Toleranzen zu gewährleisten. Der Deckel 4 ist vorzugsweise aus einem Stahlblech oder einem beschichteten Blech gefertigt, um ein Lösen beim Ausschalen zu erleichtern.

Weiterhin ist es vorteilhaft, einen Beton mit einer hohen und raschen Anfangsfestigkeitsentwicklung zu verwenden, um die Einhaltung der Toleranzen zu gewährleisten. Ebenso ist bei der Auswahl der Betonrezeptur bei der Herstellung präziser Betonfertigteile darauf zu achten, dass eine Lunkerbildung insbesondere an den Oberflächen des Betonfertigteiles vermieden wird. Diese setzt nicht nur die Betondeckung über den Bewehrungen herab, sondern führt auch zu Problemen beim Einbau der Tübbinge. Um die hohe und rasche Anfangsfestigkeitsentwicklung zu erreichen, können dem Beton beispielsweise Zuschlagstoffe zugesetzt werden. Ebenso sollte der Beton ein geringes Schwindverhalten aufweisen, um die geforderten Maßtoleranzen auch noch nach dem Ausschalen sowie der Lagerung der Betonfertigteile zu gewährleisten.

Wird zudem ein Beton mit einer hohen Betondruckfestigkeit verwendet, ist es beispielsweise bei einem Tübbing möglich, die Tübbingstärke um ca. 25% zu reduzieren. Weiterhin ist es günstig, einen selbstverdichtenden Beton zu verwenden. Ein Entlüften des Betons ist hierdurch nicht mehr erforderlich, so dass auch hierdurch die Lunkerbildung an den Oberflächen des Betonfertigteiles vermieden werden kann. Durch eine entsprechende Abstimmung der Betonrezeptur kann hierbei weiterhin erreicht werden, dass im Beton eventuell enthaltene Restluft nicht an die Oberfläche steigt, sondern im Inneren des Betonfertigteils verbleibt, so dass auch hierdurch eine weitgehend lunkerfreie Oberfläche erreicht werden kann.

Für eine günstige Betonrezeptur kann es weiterhin vorteilhaft sein, wenn der Beton ein Faserbeton ist. Hierbei können dem Beton je nach Verwendungszweck Stahlfasern oder auch Kunststofffasern zugesetzt werden. Ebenso ist es jedoch auch möglich, dass der Beton eine Bewehrung, im Falle von Tübbingen in Form eines Bewehrungskorbes, aufweist. Hierbei kann es vorteilhaft sein, zumindest einen Teil der Stahlbewehrung durch eine Beimengung von Fasern zu ersetzen. Auch hierdurch ist es möglich, die Festigkeiten des Betons zu erhöhen und hierdurch die Stärke des Betonfertigteiles zu verringern. Die Faserzugabe kann sowohl eine statische wie auch eine konstruktive Bewehrung teilweise ersetzen. Die Verarbeitbarkeit und insbesondere die Pumpfähigkeit des Betons müssen hierbei jedoch gewährleistet sein.

Durch eine Kombination dieser Maßnahmen sowie die verwindungsfreie Lagerung kann ein Betonfertigteil erhalten werden, welches auch bei engen Toleranzvorgaben maßhaltig ist, so dass kosten- und zeitintensive Nachbearbeitungen wie ein Glätten der Oberflächen weitgehend vermieden werden können. Ebenso kann durch die Auswahl einer geeigneten Betonmischung in Verbindung mit der erfindungsgemäßen Schalung eine lunkerfreie Oberfläche der Betonfertigteile ohne Rütteln erreicht werden. Das bedeutet insbesondere bei der Tübbingfertigung nicht nur einen verminderten Energieeinsatz, sondern auch eine erhebliche Verringerung der Lärmemissionen.

Die Erfindung ist nicht auf die dargestellten Ausführungsbeispiele beschränkt. Abwandlungen und Kombinationen im Rahmen der Patentansprüche fallen ebenfalls unter die Erfindung.

## Patentansprüche

1. Schalung (1) zur Herstellung präziser Betonfertigteile, insbesondere Tübbinge, in Umlauffertigung, wobei die Schalung (1) auf einem Fahrgestell (2) zum Transport der Schalung (1) auf einer Fahrbahn angeordnet ist, wobei die Schalung (1) und das Fahrgestell (2) an einem Grundrahmen (6) befestigt sind und **dadurch gekennzeichnet**
- **dass** zwischen Schalung (1) und Fahrgestell (2) eine Drei-Punkt-Lagerung als Ausgleichseinrichtung zum Ausgleich von Unebenheiten der Fahrbahn angeordnet ist.

2. Schalung gemäß dem vorherigen Anspruch, **dadurch gekennzeichnet, dass** die Schalung (1) austauschbar an dem Fahrgestell (2) und/oder dem Grundrahmen (6) befestigt ist.

3. Schalung gemäß einem der vorherigen Ansprüche, **dadurch gekennzeichnet, dass** die Ausgleichseinrichtung zwischen Fahrgestell (2) und Grundrahmen (6) und/oder zwischen Grundrahmen (6) und Schalung (1) angeordnet ist.

4. Schalung gemäß einem der vorherigen Ansprüche, **dadurch gekennzeichnet, dass** das Fahrgestell (2) einen Stahlrahmen und/oder eine Betonplatte zur Auflagerung der Schalung (1) und/oder Kufen, Räder oder Walzen aufweist.

5. Schalung gemäß einem der vorherigen Ansprüche, **dadurch gekennzeichnet, dass** das Fahrgestell (2) zwei Achsen (7) aufweist, von denen die erste über zwei Lagerpunkte (9) und die zweite über einen Lagerpunkt (9), vorzugsweise mittels einer Pendelachse (7') mit der Schalung (1) verbunden ist.

6. Schalung gemäß einem der vorherigen Ansprüche, **dadurch gekennzeichnet, dass** bei der Ausgleichseinrichtung zwischen Grundrahmen (6) und Schalung (1) zwei Lagerpunkte (9) starr und ein dritter Lagerpunkt (9) schwenkbar, vorzugsweise mittels einer Pendelachse (7') ausgebildet ist.

7. Schalung gemäß einem der vorherigen Ansprüche, **dadurch gekennzeichnet, dass** an einem Boden (8) der Schalung (1) zumindest eine Einfüllöffnung (10) für Beton angeordnet ist.

8. Schalung gemäß einem der vorherigen Ansprüche, **dadurch gekennzeichnet, dass** die Schalung (1) für ein Betonfertigteil vorgesehen ist, das in Bezug auf seine flächige Ausdehnung eine sehr geringe Dicke aufweist.

9. Schalung gemäß einem der vorherigen Ansprüche, **dadurch gekennzeichnet, dass** die Schalung (1) allseitig geschlossen ausgebildet ist und einen einteiligen Deckel (4) oder einen mehrteiligen Deckel (4) aufweist, wobei der einteilige Deckel (4) oder die Teile des mehrteiligen Deckels (4) bei geschlossener Schalung (1) gegen eine Verwindung gesichert sind.

10. Schalung gemäß einem der vorherigen Ansprüche, **dadurch gekennzeichnet, dass** in dem Deckel (4) Entlüftungsöffnungen angeordnet sind.

11. Verfahren zur Herstellung eines Betonfertigteiles, insbesondere eines Tübbings, mit besonders geringer Fertigungstoleranz in Umlauffertigung mit einer Schalung (1) mit Ausgleichseinrichtung gemäß einem der oben genannten Ansprüche, wobei der Schalung (1) an einer Station der Umlauffertigung Beton zugeführt wird, die Schalung (1) anschließend an eine Station zum Aushärten gefahren wird und schließlich an einer weiteren Station ausgeschalt wird, **dadurch gekennzeichnet, dass** die Schalung (1) insbesondere während der Fahrt zwischen der Füllstation und der Aushärtestation sowie in der Aushärtestation durch eine Ausgleichseinrichtung der Schalung (1) verwindungsfrei gelagert wird.

12. Verfahren gemäß dem vorherigen Anspruch, **dadurch gekennzeichnet, dass** das Betonfertigteil in der Aushärtestation einer Wärmebehandlung unterzogen wird.

## Claims

1. A formwork (1) for producing precise prefabricated concrete elements, particularly tubbing segments, in carousel production, wherein the formwork (1) is disposed on a carrier (2) for transporting the formwork (1) on a track, wherein the formwork (1) and the carrier (2) are mounted on a base frame (6), **characterized in that**
a three-point support is disposed between the formwork (1) and the carrier (2) as a compensating device for compensating unevenness in the track.

2. The formwork according to the preceding claim, **characterized in that** the formwork (1) is interchangeably mounted on the carrier (2) and/or the base frame (6).

3. The formwork according to one of the preceding claims, **characterized in that** the compensating device is disposed between the carrier (2) and the base frame (6) and/or between the base frame (6) and the formwork (1).

4. The formwork according to one of the preceding claims, **characterized in that** the carrier (2) comprises a steel frame and/or a concrete panel for supporting the formwork (1) and/or skids, wheels, or rollers.

5. The formwork according to one of the preceding claims, **characterized in that** the carrier (2) comprises two axles (7), of which the first is connected to the formwork (1) by means of two support points (9) and the second by means of one support point (9), preferably by means of a swing axle (7').

6. The formwork according to one of the preceding claims, **characterized in that** two support points (9) of the compensating device between the base frame (6) and the formwork (1) are rigid and a third support point (9) is pivotable, preferably by means of a swing axle (7').

7. The formwork according to one of the preceding claims, **characterized in that** at least one filling opening (10) for concrete is disposed on a floor (8) of the formwork (1).

8. The formwork according to one of the preceding claims, **characterized in that** the formwork (1) is designed for a prefabricated concrete element comprising a very small thickness with respect to the surface area thereof.

9. The formwork according to one of the preceding claims, **characterized in that** the formwork (1) is closed on all sides and comprises a one-piece cover (4) or a multi-piece cover (4), wherein the one-piece cover (4) or the parts of the multi-piece cover (4) are secured against twisting when the formwork (1) is closed.

10. The formwork according to one of the preceding claims, **characterized in that** ventilation openings are disposed in the cover (4).

11. A method for producing a prefabricated concrete element, in particular a tubbing segment, having particularly small production tolerances, in carousel production by means of a formwork (1) having a compensating device according to one of the above claims, concrete being fed to the formwork (1) at a station of the carousel production, the formwork (1) then being transported to a station for curing, and finally the forms being stripped at a further station, **characterized in that** the formwork (1) is supported by a compensating device of the formwork (1) without twisting, particularly during transport between the filling station and the curing station and in the curing station.

12. The method according to the preceding claim, **characterized in that** the prefabricated concrete element is subjected to heat treatment in the curing station.

## Revendications

1. Coffrage (1) pour la fabrication, dans un procédé de fabrication épicycloïdal, d'éléments de construction précis préfabriqués en béton, particulièrement des anneaux de cuvelage, sachant que le coffrage (1) est disposé sur un chariot (2) pour le transport du coffrage (1) sur une voie de roulement, sachant que le coffrage (1) et le chariot (2) sont fixés à un cadre de base (6), **caractérisé en ce qu'**une suspension à trois points est disposée entre le coffrage (1) et le chariot (2) en tant que dispositif de compensation pour la compensation des aspérités de la voie de roulement.

2. Coffrage selon la revendication précédente, **caractérisé en ce que** le coffrage (1) est fixé de manière remplaçable au chariot (2) et/ou au cadre de base (6).

3. Coffrage selon l'une des revendications précédentes, **caractérisé en ce que** le dispositif de compensation est disposé entre le chariot (2) et le cadre de base (6) et/ou entre le cadre de base (6) et le coffrage (1)**.**

4. Coffrage selon l'une des revendications précédentes, **caractérisé en ce que** le chariot (2) présente un cadre en acier et/ou une plaque en béton pour l'appui du coffrage (1) et/ou des patins, des roues ou des rouleaux.

5. Coffrage selon l'une des revendications précédentes, **caractérisé en ce que** le chariot (2) présente deux essieux (7), dont le premier est relié au coffrage (1) via deux points d'attache (9) et le second via un point d'attache (9), de préférence au moyen d'un essieu oscillant (7').

6. Coffrage selon l'une des revendications précédentes, **caractérisé en ce que** dans le dispositif de compensation entre le cadre de base (6) et le coffrage (1), deux points d'attache (9) se présentent sous forme rigide et un troisième point d'attache (9) se présente sous forme pivotante, de préférence au moyen d'un essieu oscillant (7').

7. Coffrage selon l'une des revendications précédentes, **caractérisé en ce qu'**au moins un orifice de remplissage (10) pour le béton est disposé à un fond (8) du coffrage (1).

8. Coffrage selon l'une des revendications précédentes, **caractérisé en ce que** le coffrage (1) est prévu pour un élément de construction préfabriqué en béton, qui présente une très faible épaisseur par rapport à son étendue superficielle.

9. Coffrage selon l'une des revendications précédentes, **caractérisé en ce que** le coffrage (1) se présente sous une forme fermée de tous les côtés et présente un couvercle en une pièce (4) ou un couvercle en plusieurs pièces (4), sachant que le couvercle en une pièce (4) ou les pièces du couvercle en plusieurs pièces (4) est/sont protégé(es) contre une torsion à l'état fermé du coffrage (1).

10. Coffrage selon l'une des revendications précédentes, **caractérisé en ce que** des ouvertures de désaération sont disposées dans le couvercle (4).

11. Procédé pour la fabrication d'une élément de construction préfabriqué en béton dans procédé de fabrication épicycloïdal, particulièrement un anneau de cuvelage, avec une tolérance de fabrication particulièrement faible, avec un coffrage (1) avec dispositif de compensation selon l'une des revendications précédentes, sachant que du béton est rempli dans le coffrage (1) à une station du procédé de fabrication épicycloïdal, le coffrage (1) est ensuite manoeuvré à une station pour le durcissement et, finalement, le béton est décoffré à une autre station, **caractérisé en ce que** le coffrage (1) est à suspension sans torsion via un dispositif de compensation du coffrage (1), particulièrement durant le déplacement entre la station de remplissage et la station de durcissement ainsi que dans la station de durcissement.

12. Procédé selon la revendication précédente, **caractérisé en ce que** l'élément de construction préfabriqué en béton est soumis à un traitement thermique dans la station de durcissement.
